# EUROPÄISCHE PATENTSCHRIFT

(11) **EP 2 228 177 B1**
(45) Veröffentlichungstag und Bekanntmachung des Hinweises auf die Patenterteilung: **11.05.2011**
(21) Anmeldenummer: 10155953.2
(22) Anmeldetag: 09.03.2010
(51) Int. Cl.: B25B 27/10

(54) **Handführbare Antriebseinrichtung für ein Pressgerät sowie Verfahren zum Steuern einer handführbaren Antriebseinrichtung für ein Pressgerät**
Handheld drive device for a press device and method for controlling a handheld drive device for a press device
Dispositif d'entrainement guidé manuellement pour un appareil de pressage ainsi que procédé de commande d'un dispositif d'entraînement guidé manuellement pour un appareil de pressage

(30) Priorität: 10.03.2009 DE 202009003196 U
(43) Veröffentlichungstag der Anmeldung: 15.09.2010
(73) Patentinhaber: Novopress GmbH Pressen und Presswerkzeuge & Co. KG, 41460 Neuss (DE)
(72) Erfinder: Bungter, Martin, Dipl.-Ing., 41239 Mönchengladbach (DE); Odenthal, Günther, 41238 Mönchengladbach (DE); Hanisch, Jörg, 42285 Wuppertal (DE)
(74) Vertreter: von Kirschbaum, Alexander

(56) Entgegenhaltungen:
- EP-A2- 0 860 220
- EP-A2- 1 230 998
- EP-A2- 1 337 016
- US-A- 5 125 324

## Beschreibung

Mit dem Öffnen des Überdruckventils und ggf. dem Abschalten des Antriebsmotors und damit der Hydraulikpumpe wird der Hydraulikkolben mit einer auf ihn oder die Kolbenstange einwirkenden Rückstellfeder in seine Ausgangsstellung zurückbewegt. Hierdurch wird die in dem Druckraum befindliche Hydraulikflüssigkeit in das Hydraulikreservoir zurückgedrückt.

Aus der EP 0 860 220 B1 ist ein Pressgerät bekannt, das mit einer Störungsüberwachungsfunktion versehen ist. Hierzu wird über einen Istwertaufnehmer eine physikalische Größe wie beispielsweise der elektrische Strom oder die aufzubringende Kraft überwacht und mit einem Sollwertverlauf verglichen. Sobald der Istwertverlauf von dem Sollwertverlauf in unzulässigerweise abweicht, wird dies über eine Signaleinrichtung angezeigt oder der Antriebsmotor abgeschaltet.

Ferner offenbart die EP 1 230 998 A2 ein Verfahren zum automatischen Steuern von elektro-hydraulischen Handwerkzeugen und insbesondere Handpressgeräten, bei welchem der Antriebsmotor nach Beendigung des Pressvorgangs automatisch abgeschaltet wird. Als Indikator für die Beendigung des Pressvorgangs wird jeder Stromabfall nach dem Öffnen des Überdruckventils überwacht.

Die bekannten Überwachungssysteme haben sich in der Praxis durchaus bewährt. Die Bestrebungen gehen jedoch dahin, die Zuverlässigkeit zu erhöhen.

Aufgabe der Erfindung ist es eine handführbare Antriebseinrichtung für Pressgeräte zu schaffen, bei der die Zuverlässigkeit verbessert ist. Ferner ist es Aufgabe der Erfindung ein entsprechendes Verfahren zum Steuern einer handführbaren Antriebseinrichtung für Pressgeräte zu schaffen.

Die Lösung der Aufgabe erfolgt erfindungsgemäß durch eine handführbare Antriebseinrichtung gemäß Anspruch 1 bzw. ein Verfahren zum Steuern einer handführbaren Antriebseinrichtung gemäß Anspruch 10.

Erfindungsgemäß weist die Antriebseinrichtung einen Istwertaufnehmer zur Erfassung der Drehzahl des Antriebsmotors auf. Mittels einer Steuereinrichtung wird der Antriebsmotor abgeschaltet, wenn die Auswerteeinrichtung nach dem Öffnen des Überdruckventils einen Anstieg der durch den Istwertaufnehmer erfassten Ist-Drehzahl feststellt.

Eine bevorzugte Ausführungsform der Erfindung ist durch eines oder mehrere der folgenden Merkmale gekennzeichnet:
- der Istwertaufnehmer ist an eine Auswerteeinrichtung angeschlossen;
- die Auswerteeinrichtung ist an die Steuereinrichtung angeschlossen und bildet einen Teil von dieser;
- in der Auswerteeinrichtung ist wenigstens ein Soll-Drehzahlbereich gespeichert, in dem die Lastdrehzahl des Antriebsmotors bei Erreichen des Abschaltdruckes liegen soll;
- die Auswerteeinrichtung weist eine Vergleichseinrichtung auf, die eine Überprüfung dahingehend vornimmt, ob die vom Istwertaufnehmer erfasste Ist-Drehzahl in dem vorgegebenen Soll-Drehzahlbereich liegt;
- zu der Auswerteeinrichtung gehört eine Signaleinrichtung, welche anzeigt, ob die Ist-Drehzahl in dem vorgegebenen Soll-Drehzahlbereich liegt.

Der Erfindung liegt in bevorzugter Ausführungsform die Überlegung zugrunde, am Ende des Pressvorgangs eine Plausibilitätsprüfung vorzunehmen. Der Pressvorgang wird im Rahmen einer ersten Kontrolle beendet, wenn das Überdruckventil öffnet und damit ein vorgegebener Druck, der zu dem Pressdruck korreliert, aufgebaut ist. Im Rahmen der Plausibilitätsprüfung wird zusätzlich überprüft, ob die erfassten Daten bestätigen, dass auch der Antriebsmotor sich in einem Betriebszustand befindet, der einem erfolgreichen Pressvorgang entspricht. Einer Bedienungsperson wird dann vorzugsweise angezeigt, ob der Pressvorgang ordnungsgemäß abgelaufen ist oder nicht.

Dabei korreliert die Drehzahl zu der Presskraft in direkter Weise, wobei eine hohe Drehzahl gleich bedeutend zu einer niedrigen Last, und eine niedrige Drehzahl indikativ für eine hohe Last ist. Somit lässt sich eine Soll- Lastdrehzahl definieren, die für das Erreichen einer vorgeschriebenen Presskraft unterschritten werden muss. Das Unterschreiten dieser vordefinierten Soll-Lastdrehzahl bedeutet, dass die erforderlichen Presskraft erreicht wurde.

Grundsätzlich kann es ausreichend sein, nur eine Soll- Lastdrehzahl zu definieren, die unterschritten werden muss, um hieraus auf einen positiven Verlauf des Pressvorgangs zu schließen. In diesem Fall bildet die Soll-Lastdrehzahl die obere Grenze eines nach unten offenen SollLastdrehzahlbereiches, der in der Auswerteeinrichtung gespeichert ist. Zusätzlich kann auch eine untere Grenze für den zulässigen Soll-Lastdrehzahlbereich definiert werden, um auf diese Weise Überschreitungen der zulässigen Presskraft zu erkennen. Wenn die Motordrehzahl nach dem Öffnen des Überdruckventils in dem vorgegebenen Soll-Lastdrehzahlbereich liegt, erhält die Bedienungsperson eine Rückmeldung, dass der Pressvorgang erfolgreich oder nicht erfolgreich abgeschlossen wurde. Hierzu kann beispielsweise eine akustische und/oder optische Signaleinrichtung vorgesehen sein.

Abhängig vom Ladezustand der Akkus oder von der Spannungsläge des Stromnetzes sowie dem Motorzustand und der Umgebungstemperatur kann es zu stark unterschiedlichen Motordrehzahlen im Leerlauf und entsprechend auch unter Last kommen. Um diese Schwankungen auszugleichen, ist gemäß einer bevorzugten Ausführungsform der Erfindung vorgesehen, dass die Auswerteeinrichtung vor dem Beginn einer Verpressung die Leerlaufdrehzahl erfasst und in Abhängigkeit der gemessenen Leerlaufdrehzahl den SollLastdrehzahlbereich vorgibt. Bei dieser Ausgestaltung wird also zunächst die Leerlaufdrehzahl gemessen. Dies ist die Drehzahl, mit der das Pressgerät unbelastet an einen Fitting heranfährt. Ist die Leerlaufdrehzahl gering, so wird auch die Lastdrehzahl beim Öffnen des Überdruckventils geringer sein, und ist in umgekehrter Weise die Leerlaufdrehzahl hoch, so wird auch die Lastdrehzahl höher liegen. Entsprechend wird in Abhängigkeit von der vor dem Pressvorgang gemessenen Leerlaufdrehzahl der Soll-Lastdrehzahlbereich vorgegeben. Dieser kann empirisch ermittelt sein.

In weiterer Ausgestaltung kann vorgesehen sein, dass der Istwertaufnehmer einen an der Ausgangswelle des Antriebsmotors gehaltenen Signalgeber, über dessen Umfang insbesondere in gleichen Abständen verteilt Kontaktgeber angeordnet sind, und einen gerätefesten Sensor, der die von den Kontaktgebern ausgehende Kontakte erfasst und entsprechende Signale an die Steuereinrichtung abgibt, aufweist, wobei die Steuereinrichtung aus den erfassten Signalen die Ist-Drehzahl ermittelt. Zweckmäßigerweise kann in diesem Fall der Drehzahlgeber an seinem Umfang einen Magnet als Kontaktgeber tragen und der Sensor die von den Magneten ausgehenden Magnetfelder erfasst und entsprechende Signale an die Steuereinrichtung abgeben. Optische Kontaktgeber sind auch möglich.

Bei dieser Ausgestaltung der Erfindung erhält der Drehzahlsensor von den an der Ausgangswelle des Antriebsmotors oder an anderer Stelle im Antriebsstrang angebrachten Magneten pro Motorraumdrehung jeweils mehrere Impulse, die gezählt werden. Aufgrund der bauartbedingten pulsierenden Belastung einer hydraulischen Kolbenpumpe kann eine Glättung des Drehzahlverlaufs notwendig sein. Diese geschieht rechnerisch und ist abhängig von dem Aufbau der Pumpe und der Getriebeubersetzung. Ein Vorteil dieses Verfahrens liegt darin, dass nur die Impulse gezählt und aus der Anzahl der Impulse die Drehzahl errechnet wird. Ein AD-Wandier wie bei Strom- oder Spannungsmessungen ist hier nicht erforderlich, was die Auswertung einfach macht.

Der Hydraulikmotor, kann in an sich bekannter Weise als Kolben-Zylinder-Einheit mit einem Hydraulikzylinder und einem Hydraulikkolben ausgebildet sein. In diesem Fall hat es sich als vorteilhaft erwiesen, dass das Überdruckventil in dem Hydraulikkolben und/oder in einer Kolbenstange des Hydraulikkolbens angeordnet ist (vgl. DE 203 03 877 UI und DE 20 2004 000 215 U1). Dabei kann auch zusätzlich ein Steuerventil vorgesehen sein, wie es der DE 20 2004 000 215 UI zu entnehmen ist, deren Inhalt hiermit zum Offenbarungsinhalt der vorliegenden Anmeldung gemacht wird.

Ferner betrifft die Erfindung ein Verfahren zum Steuern einer handführbaren Antriebseinrichtung für ein Pressgerät, wobei das Verfahren vorzugsweise mit der vorstehend beschriebenen Antriebseinrichtung durchgeführt wird.

Gemäß des erfindungsgemäßen Verfahrens wird zur Durchführung eines Pressvorgangs eine Hydraulikpumpe über ein Hydrauliksystem mit Hydraulikmotor von einem Antriebsmotor, bei dem es sich insbesondere um einen Elektromotor handelt, angetrieben. Bei Erreichen eines bestimmten Abschaltdrucks im Hydraulikmotor wird ein Überdruckventil geöffnet, so dass das Hydraulikmedium insbesondere in ein Hydraulikreservoir zurückgeführt wird. Ferner wird mit Hilfe eines Istwertaufnehmers erfindungsgemäß eine Drehzahl des Antriebsmotors erfasst. Erfindungsgemäß erfolgt sodann ein Abschalten des Antriebsmotors, wenn nach dem Öffnen des Überdruckventils ein Anstieg der erfassten Drehzahl festgestellt wird.

In bevorzugter Ausführungsform wird in einer Auswerteeinrichtung die nach dem Öffnen des Überdruckventils erfasste Ist-Drehzahl mit einem gespeicherten Soll-Drehzahlbereich verglichen. Durch einen derartigen Vergleich kann im Rahmen der Plausibilitätsprüfung sichergestellt werden, dass eine ordnungsgemäße Verpressung durchgeführt wurde, wenn die erfasste Ist-Drehzahl sich in dem Soll-Drehzahlbereich befindet. Vorzugsweise kann mittels einer Signaleinrichtung angezeigt werden, ob die Ist-Drehzahl innerhalb des gespeicherten Soll-Drehzahlbereichs liegt und somit eine ordnungsgemäße Verpressung durchgeführt wurde.

Wie vorstehend anhand der Antriebseinrichtung in bevorzugter Ausführungsform erläutert, wird vorzugsweise vor Beginn der Verpressung die Leerlaufdrehzahl des Antriebsmotors erfasst und sodann in Abhängigkeit der gemessenen Leerlaufdrehzahl der Soll-Drehzahlbereich vorgegeben.

Nachfolgend wird die Erfindung anhand einer bevorzugten Ausführungsform unter Bezugnahme auf die anliegenden Zeichnungen näher erläutert. Es zeigen:
- Figur 1: einen Längsschnitt durch das erfindungsgemäße Pressgerät zum Verpressen von Pressfittings,
- Figur 2: den Ausschnitt X aus Figur 1 in vergrößerter Ansicht,
- Figur 3: einen vergrößerten Ausschnitt des Mittelbereichs des Pressgerätes aus Figur 1 in einer Ebene, die um die Achse des Pressgerätes um 90° versetzt ist, und
- Figur 4: ein Diagramm, das einen möglichen Drehzahlverlauf während eines Pressvorgangs darstellt.

Das dargestellte Pressgerät 1 weist eine langgestreckte Antriebseinheit 2 auf, an deren einem Ende ein Presswerkzeug 3 angekuppelt ist, das für die Verpressung von Pressfittings geeignet ist, die der Verbindung von Rohrenden dienen.

Die Antriebseinheit 2 hat an dem Presswerkzeug 3 gegenüberliegenden Ende einen Antriebsmotor 4, dessen Ausgangswelle 5 mit einer Pumpenwelle 6 einer insgesamt mit 7 bezeichneten Hydraulikpumpe gekoppelt ist. Die Pumpenwelle 6 ist in der Hydraulikpumpe 7 in zwei Lagern 8, 9 geführt und hat zwischen den beiden Lagern einen Exenter 10, der über ein Nadellager 11 auf einen radial verschieblich geführten Pumpenkolben 12 wirkt. Bei angetriebener Pumpenwelle 6 wird der Pumpenkolben 12 radial hin- und herbewegt.

Das Gehäuse der Hydraulikpumpe 7 ist außenseitig von einem elastomeren Schlauch 13 umgeben, der zwischen sich und der Außenseite der Hydraulikpumpe 7 ein Hydraulikreservoir 14 flüssigkeitsdicht einschließt. Hierzu fassen die Enden des Schlauchs 13 in Nuten 15, 16 ein und werden dort von außen durch übergeschobene Fixierringe 17, 18 in Position gehalten.
Die Hydraulikpumpe 7 ist in axialer Richtung auf der dem Elektromotor 4 abgewandten Seite an einen Hydraulikmotor in Form einer Kolben-Zylinder-Einheit 19 angeflanscht. Die Kolben-Zylinder-Einheit 19 weist einen Hydraulikzylinder 20 auf, der hydraulikpumpenseitig mit einer Endplatte 21 verschlossen ist. In dem Hydraulikzylinder 20 ist ein Hydraulikkolben 22 verschieblich geführt. Er teilt den Innenraum des Hydraulikzylinders 20 in einen endplattenseitigen Druckraum 23 und einen Rückraum 24 ein.

Der Hydraulikkolben 22 sitzt auf einer Kolbenstange 25, die sich auf der der Endplatte 21 abgewandten Seite in Richtung auf das Presswerkzeug 3 erstreckt. Am dortigen Ende des Hydraulikkolbens 22 ist ein hutförmiges Dichtungselement 26 eingesetzt, das innenseitig an der Kolbenstange 25 anliegt und so den Rückraum 24 abdichtet. Das Dichtungselement 26 dient zudem der Abstützung einer die Kolbenstange 25 umgebenden Schraubenfeder 27, die sich anderenends an der dem Druckraum 23 abgewandten Seite des Hydraulikkolbens 22 abstützt. Die Schraubenfeder 27 ist als Druckfeder ausgebildet und folglich bestrebt, den Hydraulikkolben 22 in Richtung auf die Endplatte 21 zu bewegen.

Das dem Hydraulikkolben 22 abgewandte Ende der Kolbenstange 25 ist außerhalb des Rückraums 24 mit einer Spreizeinrichtung 28 starr verbunden. Die Spreizeinrichtung 28 weist einen Lagerkörper 29 auf, an dem zwei Spreizrollen 30, 31 quer zur Achse des Pressgerätes 1 nebeneinander und in gegenseitigem Kontakt frei drehbar gelagert sind.

An dem rückraumseitigen Ende des Hydraulikzylinders 20 angebracht ist eine Halterung 32, die zwei Kupplungslaschen 33, 34 ausbildet, welche sich in Achsrichtung des Pressgeräts 1 erstrecken. Die Kupplungslaschen 33, 34 haben einen solchen Abstand zueinander, dass sich die Spreizeinrichtung 28 zwischen ihnen bewegen kann. An den Enden der Kupplungslaschen 33, 34 sind einseitig Kupplungsbohrungen vorgesehen, die sich quer zur Längsachse des Pressgerätes 1 erstrecken und miteinander fluchten. In den Bereich dieser Kupplungsbohrungen und zwischen die Kupplungslaschen 33, 34 hinein fassen in an sich bekannter Weise (vgl. beispielsweise Figur 1 der EP 1 157 786 A2 oder Figur 1 der DE 20 2004 000 215 U1) zwei zueinander parallele Presswerkzeuglaschen ein, von denen in Figur 1 nur die hinten liegende Presswerkzeuglasche 35 zu sehen ist. Beide Presswerkzeuglaschen 35 haben ebenfalls Kupplungsbohrungen, die miteinander fluchten und die gleichen Durchmesser haben wie die Kupplungsbohrungen in den Kupplungslaschen 33, 34. Über diese Kupplungsbohrung wird die Verbindung zwischen den Kupplungslaschen 33, 34 und damit der Antriebseinheit 2 durch einen Kupplungsbolzen 36 hergestellt, der durch alle vier Kupplungsbohrungen hindurchgesteckt und zwecks seiner Lagefixierung verriegelt ist. Auf diese Weise ist das Presswerkzeug 3 mit der Antriebseinheit 2 gelenkig verbunden.

Die Presswerkzeuglaschen 35 sind identisch ausgebildet sowie deckungsgleich und beabstandet angeordnet. Sie sind über zwei Gelenkbolzen 37, 38 miteinander verbunden. In dem Zwischenraum zwischen den Presswerkzeuglaschen 35 sind auf den Gelenkbolzen 37, 38 spiegelbildlich ausgebildete Pressbackenhebel 39, 40 schwenkbar gelagert. Die Pressbackenhebel 39, 40 bilden an ihren äußeren Enden halbkreisförmige Pressbacken 41, 42 aus, die in dem dargestellten, geschlossenen Zustand des Presswerkzeuges 3 einen Pressraum 43 einschließen, Eine Druckfeder 44 sorgt dafür, dass die Pressbackenhebel 39, 40 im Ruhezustand die dargestellte geschlossene Endpressstellung einnehmen. An den gegenüberliegenden Enden bilden die Pressbackenhebel 39, 40 Antriebsflächen 45, 46 aus, die beim Pressvorgang mit den Zylinderflächen der Spreizrollen 30, 31 zusammenwirken.

Die Hydraulikpumpe 7, d.h. deren durch den Pumpenkolben 12 begrenzte Druckraum hat über hier nicht dargestellte Hydraulikkanäle einerseits Verbindung zu dem Hydraulikreservoir 14 und andererseits zu dem Druckraum 23 in der Kolben-Zylinder-Einheit 19. Ein Rückschlagventil in der Hydraulikleitung zu dem Hydraulikreservoir 14 sorgt dafür, dass der Pumpenkolben 12 bei Bewegung in einer Richtung Hydrauliköl aus dem Hydraulikreservoir 14 ansaugt und bei Bewegung in der anderen Richtung das angesaugte Hydrauliköl in den Druckraum 23 befördert. Hierdurch werden der Hydraulikkolben 22 und damit auch die Kolbenstange 25 und die damit verbundene Spreizeinrichtung 28 in Richtung auf das Presswerkzeug 3 bewegt.

Im Bereich der Verbindung von Hydraulikkolben 22 und Kolbenstange 25 ist ein Überdruckventil 47 in Form eines Nadelventils ausgebildet. Hierzu weist der Hydraulikkolben 22 eine zum Druckraum 23 offene Ventilöffnung 48 auf, die innenseitig als Ventilsitz für einen Ventilkörper 49 dient. Dieser ist in Richtung auf die Ventilöffnung 48 mittels einer die Rückseite des Ventilkörpers 49 beaufschlagenden Druckfeder 50 belastet. Die Druckfeder 50 ist so ausgelegt, dass sie ein Abheben des Ventilkörpers 49 erst bei einem bestimmten Abschaltdruck im Druchraum 23 zulässt. Der Ventilkörper 49 begrenzt einen Ventilraum 51, der über einen hier nicht dargestellten Hydraulikkanal Verbindung zu dem Rückraum 24 hat. Dieser wiederum ist über einen ebenfalls nicht dargestellten Hydraulikkanal mit dem Hydraulikreservoir 14 verbunden. Sämtliche vorbeschriebenen Hydraulikkanäle bilden insgesamt ein Hydrauliksystem.

Wie nur aus Figur 2 zu ersehen ist, befindet sich in dem Gehäuse der Hydraulikpumpe, 7 ein Notfallventil 52, das ebenfalls als Nadelventil ausgebildet ist. Es hat über einen Verbindungskanal 53 direkte Verbindung zu dem Druckraum 23. Der Verbindungskanal 53 verengt sich in einen Ventilsitzeinsatz 54, der innenseitig einen Ventilsitz ausbildet, an dem eine Ventilnadel 55 abdichtend anliegt. Dazu ist die Ventilnadel 55 mit einer Druckfeder 56 belastet. Diese Druckfeder 56 ist so ausgelegt, dass sich die Ventilnadel 55 nur dann von dem Ventilsitzeinsatz 54 abhebt und somit das Notfallventil 52 öffnet, wenn der Druck im Druckraum 23 einen Wert erreicht hat, der zumindest gleich dem Abschaltdruck ist, bei dem das Überdruckventil 47 bei normaler Funktion öffnet, aber auch darüber liegen kann. Der Ventilraum des Notfallventils 52 hat über einen hier nicht dargestellten Kanal Verbindung zu dem Hydraulikreservoir 14, so dass die im Druckraum 23 befindliche Hydraulikflüssigkeit beim Öffnen des Notfallventils 50 in das Hydraulikreservoir 14 ab- fließen kann.

Im hinteren Bereich der Ventilnadel 55 ist eine Handbetätigungseinrichtung 57 vorgesehen, mit deren Hilfe es möglich ist, durch Einwirkung von außen eine Öffnung des Notfallventils 52 zu bewirken. Die Handbetätigungseinrichtung 57 hat hierzu einen Betätigungsstößel 58, der quer zur axialen Erstreckung der Ventilnadel 55 verschieblich geführt ist und innerhalb des Hydraulikreservoirs 14 nahe des Schlauchs 13 endet. Über eine Druckfeder 59 wird er in der gezeigten Ausgangsstellung gehalten. Ein den Betätigungsstößel 58 durchsetzender Querbolzen 60 verhindert eine Verdrehung des Betätigungsstößels 58 und bildet einen Anschlag für die Ausgangsstellung. Am ventilnadelseitigen Ende wird der Betätigungsstößel 58 von der Ventilnadel 55 durchsetzt und bildet dort eine Schrägfläche 61 aus, an der eine Anlagefläche 62 der Ventilnadel 55 anliegt. Aufgrund dieser Kopplung wird die Ventilnadel 55 von dem Ventilsitzeinsatz 54 gegen die Wirkung der Druckfeder 56 abgehoben, wenn der Betätigungsstößel 58 durch Druckausübung auf den Schlauch 13 in Richtung auf die Ventilnadel 55 verschoben wird. Unabhängig davon lässt die Kopplung zwischen Betätigungsstößel 58 und Ventilnadel 55 zu, dass die Ventilnadel 55 sich in Öffnungsrichtung frei bewegen kann, so dass der Betätigungsstößel 58 keinen Einfluss auf das automatische Öffnungsverhalten des Notfallventils 52 hat.

Wie in Figur 2 erkennbar ist, trägt die Ausgangswelle 5 einen Drehzahlgeber 63, über dessen Umfang in gleichen Abständen Magnete 64 verteilt sind. Dem Drehzahlgeber 63 gegenüber ist drehfest ein Drehzahlsensor 65 angeordnet, der die von dem Magneten 64 ausgehenden Magnetfelder zu Erfassen in der Lage ist und entsprechende Signale an eine hier nicht näher dargestellte Steuereinrichtung abgibt. Die Signale werden dort gezählt, wobei aus der festgestellten Anzahl die Drehzahl des Antriebsmotors 4 ermittelt wird. Die Steuereinrichtung dient dazu, den Pressverlauf über den Antriebsmotor zu steuern, wie dies grundsätzlich aus der EP 0 860 220 bekannt ist. Die Steuereinrichtung führt am Ende eines Pressvorgangs zusätzlich eine Plausibilitätsprüfung durch, um festzustellen, ob ein Pressvorgang erfolgreich durchgeführt wurde. Konkret wird überprüft, ob eine nach dem Öffnen des Überdruckventils 47 gemessene Ist-Lastdrehzahl des Antriebsmotors 4 in einem vorgegebenen Soll-Drehzahlbereich liegt. Die obere Grenze des Soll-Drehzahlbereichs legt dabei die Drehzahl fest, die unterschritten werden muss, um sicherzustellen, dass eine vorgegebene Presskraft erreicht wurde. Demgegenüber ist die untere Grenze für den zulässigen Soll-Lastdrehzahlbereich definiert, um Überschreitungen der zulässigen Presskraft erkennen zu können. Wenn die Motordrehzahl beim Öffnen des Überdruckventils 47 in dem vorgegebenen Soll-Drehzahlbereich liegt, erhält die Bedienungsperson eine Rückmeldung, dass der Pressvorgang erfolgreich abgeschlossen wurde. Hierzu kann beispielsweise eine akustische oder optische Signaleinrichtung vorgesehen sein.

In Abhängigkeit von dem Ladezustand der Akkus oder von der Spannungslage des Stromnetzes sowie dem Motorzustand und der Umgebungstemperatur kann es zu stark unterschiedlichen Motordrehzahlen im Leerlauf,und entsprechend auch unter Last kommen. Um diese Schwankungen auszugleichen, ist vorgesehen, dass die Steuereinrichtung vor Beginn einer Verpressung die Leerlaufdrehzahl erfasst und in Abhängigkeit der gemessenen Leerlaufdrehzahl den Soll-Lastdrehzahlbereich vorgibt. Ist die ermittelte Leerlaufdrehzahl gering, so wird auch die Lastdrehzahl beim Öffnen des Überdruckventils geringer sein, und ist in umgekehrter Weise die Leerlaufdrehzahl hoch, so wird auch die Lastdrehzahl höher liegen. Entsprechend wird in Abhängigkeit von der vor dem Pressvorgang gemessenen Leerlaufdrehzahl der Soll-Lastdrehzahlbereich vorgegeben. Dieser kann beispielsweise empirisch ermittelt, und in der Steuereinrichtung abgespeichert sein.

Für einen Pressvorgang wird das Pressgerät 1 an das Pressfitting angesetzt, nachdem zuvor die beiden Pressbackenhebel 39, 40 von Hand an den der Spreizeinrichtung 28 benachbarten Enden gegen die Wirkung der Druckfeder 44 zusammengedrückt und damit die Pressbacken 44 voneinander so entfernt werden, dass sich endseitig eine maulartige Öffnung ergibt. Das Presswerkzeug 3 kann dann radial an die vorgesehene Stelle des Pressfittings angesetzt werden, wobei die Pressbacken 41, 41 zunächst geöffnet zur Anlage am Pressfitting kommen und demgemäß die Antriebsflächen 45, 46 einander angenähert sind.

Anschließend wird über einen hier nicht näher dargestellten Schalter der Elektromotor 4 in Gang gesetzt. In diesem Leerlaufbetrieb wird zunächst die Leerlaufdrehzahl erfasst, und in Abhängigkeit von ihr ein Soll-Lastdrehzahlbereich definiert, in welchem die Drehzahl des Elektromotors 4 am Ende eines erfolgreich abgeschlossenen Pressvorgangs liegen muss.Durch den Betrieb des Elektromotors 4 saugt die Hydraulikpumpe 7 Hydraulikflüssigkeit aus dem Hydraulikreservoir 14 und fördert sie in den Druckraum 23. Dies führt zu einer Translationsbewegung des Hydraulikkolbens 22 und über die Kolbenstange 25 der Spreizeinrichtuhg 28 in Richtung auf das Presswerkzeug 3. Dabei kommen die Mantelflächen der Spreizrollen 30, 31 an den Antriebsflächen 45, 46 der Pressbackenhebel 39, 40 zur Anlage und spreizen diese nach und nach auseinander. Dies wiederum hat zur Folge, dass sich die Pressbacken 41, 42 einander annähern und so für eine Verpressung des Pressfittings radial nach innen sorgen. Dies setzt sich solange fort, bis die Pressbacken 41, 42 in gegenseitige Anlage kommen, also ihre Endpressstellung erreichen. Dabei erhöht sich sukzessive der Druck im Druckraum 23. Gleichzeitig sinkt die Drehzahl des Antriebsmotors 4 kontinuierlich ab, wie in der Figur 4 erkennbar ist.

Auch nach Erreichen der Entpressstellung steigt der Druck im Druckraum 23 noch solange, bis der vorbestimmte Abschaltdruck erreicht ist, bei dem das Überdruckventil 47 durch Abheben des Ventilkörpers 49 von der Ventilöffnung 48 öffnet. Die zunächst auf den Querschnittventilöffnung 48 begrenzte Druckwirkung erfasst nun schlagartig die gesamte Fläche des wesentlich größeren Ventilkörpers 49. Die Hydraulikflüssigkeit kann jetzt in den Rückraum 24 und von dort in das Hydraulikreservoir 14 fließen. Die Steuereinrichtung erfasst die Drehzahl des Elektromotors 4 beim Öffnen des Überdruckventils. Wenn die erfasste Drehzahl innerhalb des vorgegebenen SollLastdrehzahlbereiches liegt, wird der Bedienungsperson

über die Signaleinrichtung angezeigt, dass der Pressvorgang erfolgreich abgeschlossen wurde.

Nicht erfindungsgemäß kann die Bedienungsperson den Elektromotor 4 abschalten, so dass der Hydraulikumlauf unterbrochen wird. Erfindungsgemäß erfolgt eine automatische Abschattung des Elektromotors 4. Wie in der Figur 4 erkennbar ist, steigt die Drehzahl des Elektromotors 4 nach dem Öffnen des Überdruckventils 47 steil an. Dieser Drehzahlansteig kann von der Steuereinrichtung als Kriterium genutzt werden, um den Elektromotor 4 abzuschalten. Die Schraubenfeder 27 drückt dann den Hydraulikkolben 22 wieder in Richtung auf die Endplatte 21 zurück. Dabei wird in dem Druckraum 23 ein Druck erzeugt, der ausreicht, um das Überdruckventil 47 während der gesamten Rückbewegung des Hydraulikkolbens 22 offen zu halten, bis der Hydraulikkolben 22 die in den Figuren dargestellte Ausgangsstellung wieder erreicht hat. Dann schließt das Überdruckventil.

## Patentansprüche

1. Handführbare Antriebseinrichtung für ein Pressgerät (1), mit
einem Antriebsmotor (4), der eine über ein Hydrauliksystem mit einem Hydraulikmotor (19) verbundene Hydraulikpumpe (7) aufweist,
wobei der Hydraulikmotor(19) über das Hydrauliksystem, in dem sich zumindest ein Überdrückventil (47) befindet, mit einem Hydraulikreservoir verbunden ist,
wobei das Überdruckventil (47) derart ausgelegt ist, dass es bei Erreichen eines bestimmten Abschaltdruckes im Hydraulikmotor (19) die Verbindung zu dem Hydraulikreservoir (14) öffnet, **gekennzeichnet durch**
einen Istwertaufnehmer zur Erfassung der Drehzahl des Antriebsmotors (4),
eine Auswerteeinrichtung, an die der Istwertaufnehmer angeschlossen ist und
eine Steuereinrichtung, die den Antriebsmotor (4) abschaltet, wenn die Auswerteeinrichtung nach dem Öffnen des Überdruckventils (47) einen Anstieg der **durch** den Istwertaufnehmer erfassten Ist-Drehzahl feststellt.

2. Antriebseinrichtung nach Anspruch 1, **dadurch gekennzeichnet, dass** in der Auswerteeinrichtung wenigstens ein Soll-Drehzahlbereich gespeichert ist, in dem eine Lastdrehzahl des Antriebsmotors (4) bei Erreichen des Abschaltdruckes liegen soll, und die Auswerteeinrichtung eine Vergleichseinrichtung aufweist, die eine Überprüfung dahingehend vornimmt, ob die vom Istwertaufnehmer erfasste Ist-Drehzahl in dem vorgegebenen Soll-Drehzahlbereich liegt.

3. Antriebseinrichtung nach Anspruch 1 oder 2, **dadurch gekennzeichnet, dass** die Auswerteeinrichtung eine Signaleinrichtung aufweist, die anzeigt, ob die Ist-Drehzahl in dem vorgegebenen Soll-Drehzahlbereich liegt.

4. Antriebseinrichtung nach einem der Ansprüche 1-3, **dadurch gekennzeichnet, dass** die Auswerteeinrichtung vor dem Beginn einer Verpressung die Leerlaufdrehzahl erfasst und in Abhängigkeit der gemessenen Leerlaufdrehzahl den Soll-Lastdrehzahlbereich vorgibt.

5. Antriebseinrichtung nach einem der Ansprüche 1-4, **dadurch gekennzeichnet, dass** der Istwertaufnehmer einen an der Ausgangswelle (5) des Antriebsmotors (4) gehaltenen Signalgeber (63), über dessen Umfang insbesondere in gleichen oder ungleichen Abständen verteilt Kontaktgeber (64) angeordnet sind, und einen gerätefesten Sensor (65), der vorzugsweise die von den Kontaktgebern (64) ausgehende Steuereinrichtung abgibt, aufweist, wobei die
Steuereinrichtung aus den erfassten Signalen die Ist-Drehzahl ermittelt.

6. Antriebseinrichtung nach Anspruch 5, **dadurch gekennzeichnet, dass** der Drehzahlgeber (63) an seinem Umfang einen oder mehrere Magnete (64) als Kontaktgeber trägt und der Sensor (65) die von den Magneten (64) ausgehenden Magnetfelder erfasst und entsprechende Signale an die Steuereinrichtung abgibt.

7. Antriebseinrichtung nach einem der Ansprüche 1-6, **dadurch gekennzeichnet, dass** die Antriebseinrichtung (2) eine Kupplung (32) für die Anbringung eines Presswerkzeugs (3) zum Verpressen von Werkstücken aufweist und der Hydraulikmotor (19) mit einer Betätigungseinrichtung (28) zur Betätigung des Pressewerkzeugs (3) gekoppelt ist.

8. Antriebseinrichtung nach einem der Ansprüche 1-7, **dadurch gekennzeichnet, dass** der Hydraulikmotor (19) eine Rückstelleinrichtung (27) aufweist, die den Hydraulikmotor (19) nach Öffnen des Überdruckventils (47) in seine Ausgangsstellung zurückbewegt und hierdurch Hydraulikflüssigkeit aus dem Hydraulikmotor (19) in das Hydraulikreservoir (14) befördert.

9. Pressgerät mit einer Antriebseinrichtung (2) und einem Presswerkzeug (3) zum Verpressen von Werkstücken, welche mit der Antriebseinrichtung (2) gekoppelt ist, **dadurch gekennzeichnet, dass** die Antriebseinrichtung (2) nach einem der Ansprüche 1-8 ausgebildet ist.

10. Verfahren zum Steuern einer handführbaren Antriebseinrichtung für ein Pressgerät (1), bei welchem
zur Durchführung eines Pressvorgangs eine Hydraulikpumpe (7) über ein Hydrauliksystem mit Hydraulikmotor (19) von einem Antriebsmotor (4) angetrieben wird, und
bei Erreichen eines bestimmten Abschaltdrucks im Hydraulikmotor (19) ein Überdruckventil (47) geöffnet wird,
**dadurch gekennzeichnet, daß**
von einem Istwertaufnehmer eine Ist-Drehzahl des Antriebsmotors (4) erfasst wird und
der Antriebsmotor (4) abgeschaltet wird, wenn nach dem Öffnen des Überdruckventils (47) ein Anstieg der erfassten Drehzahl festgestellt wird.

11. Verfahren zum Steuern einer handführbaren Antriebseinrichtung für ein Pressgerät (1) nach Anspruch 10, bei welchem in einer Auswerteeinrichtung die nach dem Öffnen des Überdruckventils (47) erfasste Ist-Drehzahl mit einem gespeicherten Soll-Drehzahlbereich verglichen wird.

12. Verfahren zum Steuern einer handführbaren Antriebseinrichtung für ein Pressgerät (1) nach Anspruch 11, bei welchem mittels einer Signaleinrichtung angezeigt wird, ob die Ist Drehzahl innerhalb des gespeicherten Soll-Drehzahlbereichs liegt.

13. Verfahren zum Steuern einer handführbaren Antriebseinrichtung für ein Pressgerät (1) nach Anspruch 11 oder 12, bei welchem vor Beginn einer Verpressung die Leerlaufdrehzahl des Antriebsmotors (4) erfasst wird und in Abhängigkeit der gemessenen Leerlaufdrehzahl der Soll-Drehzahlbereich vorgegeben wird.

## Claims

1. Handheld drive device for a press device (1), comprising
a drive motor (4) comprising a hydraulic pump (7) connected to a hydraulic motor (19) via a hydraulic system,
said hydraulic motor (19) being connected to a hydraulic tank via said hydraulic system which comprises at least one pressure relief valve (47),
said pressure relief valve (47) being configured such that it opens the connection to said hydraulic tank (14) when a defined cut-out pressure is reached in the hydraulic motor (19),
**characterized by**
an actual value pickup for sensing the rotational speed of the drive motor (4),
an evaluation means to which the actual value pickup is connected, and
a control means which turns off the drive motor (4) if, after the pressure relief valve (47) has been opened, the evaluation means detects an increase in the actual rotational speed sensed by the actual value pickup.

2. Drive means of claim 1, **characterized in that** at least one set rotational speed range is stored in the evaluation means, in which range a load speed of the drive motor (4) is intended to be when the cut-out pressure is reached, and the evaluation means comprises a comparison means which checks whether the actual rotational speed sensed by the actual value pickup is within the predetermined set rotational speed range.

3. Drive means of claim 1 or 2, **characterized in that** the evaluation means comprises a signaling means indicating whether the actual rotational speed is within the predetermined set rotational speed range.

4. Drive means of one of claims 1-3, **characterized in that** the evaluation means senses the idle speed prior to the beginning of a pressing operation and gives the set load speed range in dependence on the idle speed measured.

5. Drive means of one of claims 1-4, **characterized in that** the actual value pickup comprises a rotational speed transducer (63) retained at the output shaft (5) of the drive motor (4), wherein contactors (64) are arranged in particular at equal or varying distances along the circumference of the signal transducer, and a sensor (65) fixedly mounted to the device, which sensor preferably supplies the signals from the contactors (64) to the control means, wherein the control means determines the actual rotational speed from the detected signals.

6. Drive device of claim 5, **characterized in that** said rotational speed transducer (63) carries one or a plurality of magnets (64) on its circumference, acting as contactors, and the sensor (65) senses the magnetic fields from the magnets (64) and sends corresponding signals to the control means.

7. Drive means of one of claims 1-6, **characterized in that** the drive means (2) comprises a coupling (32) for mounting a pressing tool (3) used to press workpieces, and the hydraulic motor (19) is coupled with an actuating means (28) for actuating the pressing tool (3).

8. Drive means of one of claims 1-7, **characterized in that** the hydraulic motor (19) comprises a restoring means (27) that restores the hydraulic motor (19) to its initial position after the pressure relief valve (47) has been opened, and thereby displaces hydraulic liquid from the hydraulic motor (19) into the hydraulic reservoir (14).

9. Pressing device comprising a drive means (2) and a pressing tool (3) for pressing workpieces which is coupled with the drive means (2), **characterized in that** the drive means (2) is configured according to one of claims 1-8.

10. Method for controlling a handheld drive means for a pressing device (1), wherein
for performing a pressing operation, a hydraulic pump (7) is driven by a drive motor (4) via a hydraulic system comprising a hydraulic motor (19), and
upon reaching a defined cut-out pressure, a pressure relief valve (47) is opened in the hydraulic motor (19),
**characterized in that**
an actual rotational speed of the drive motor (4) is detected by an actual value pickup, and
the drive motor (4) is turned off if an increase in the detected rotational speed is determined after the pressure relief valve (47) has been opened.

11. Method for controlling a handheld drive means for a pressing device (1) of claim 10, wherein the actual rotational speed detected after the opening of the pressure relief valve (47) is compared in an evaluation means to a stored set rotational speed range.

12. Method for controlling a handheld drive means for a pressing device (1) of claim 11, wherein a signaling means is used to indicate whether the actual rotational speed is within the stored set rotational speed range.

13. Method for controlling a handheld drive means for a pressing device (1) of claim 11 or 12, wherein, prior to the beginning of a pressing operation, the idle speed of the drive motor (4) is detected and the set rotational speed range is given in dependence on the measured idle speed.

## Revendications

1. Dispositif d'entrainement guidé manuellement pour un appareil de pressage (1), comprenant
un moteur d'entrainement (4) comprenant une pompe hydraulique (7) liée à un moteur hydraulique (19) par un système hydraulique,
ledit moteur hydraulique (19) étant lié à un réservoir hydraulique par ledit système hydraulique dans lequel est prévue au moins une soupape de surpression (47),
ladite soupape de surpression (47) étant configurée de sorte qu'elle ouvre la liaison au réservoir hydraulique (14) lorsqu'une pression de déclenchement déterminée est atteinte dans ledit moteur hydraulique (19),
**caractérisé par**
un capteur de valeur réelle pour la détection de la vitesse dudit moteur d'entrainement (4),
un moyen d'évaluation auquel est connecté ledit capteur de valeur réelle, et
un moyen de commande qui déclenche ledit moteur d'entrainement (4) si, après l'ouverture de ladite soupape de surpression (47), le moyen d'évaluation détermine une augmentation de la vitesse de rotation réelle détectée par ledit capteur de valeur réelle.

2. Dispositif d'entraînement selon la revendication 1, **caractérisé en ce qu'**au moins une plage de vitesses de rotation de consigne est stockée dans ledit moyen d'évaluation, dans laquelle plage la vitesse de rotation en charge dudit moteur d'entrainement (4) doit se situer lorsque la pression de déclenchement est atteinte, et **en ce que** ledit moyen d'évaluation comprend un moyen comparateur vérifiant si la vitesse de rotation réelle détectée par ledit capteur de valeur réelle se situe dans ladite plage de vitesses de rotation de consigne.

3. Dispositif d'entrainement selon les revendications 1 ou 2, **caractérisé en ce que** ledit moyen d'évaluation comprend un moyen de signalisation indiquant si la vitesse de rotation réelle se situe dans ladite plage de vitesses de rotation de consigne prédéterminée.

4. Dispositif d'entrainement selon l'une quelconque des revendications 1 à 3, **caractérisé en ce que** ledit moyen d'évaluation détecte la vitesse de rotation à vide avant le commencement d'une opération de pressage et fixe la plage de vitesses de rotation en charge de consigne en fonction de la vitesse de rotation à vide mesurée.

5. Dispositif d'entrainement selon l'une quelconque des revendications 1 à 4, **caractérisé en ce que** ledit capteur de valeur réelle comprend un transmetteur de vitesse de rotation (63) monté sur l'arbre de sortie (5) dudit moteur d'entrainement (4), des contacteurs (64) étant distribués notamment à intervalles réguliers ou irréguliers sur la circonférence dudit transmetteur, et un capteur (65), fixé au dispositif, qui, de préférence, émet les signaux sortant des contacteurs (64) audit moyen de commande qui détermine la vitesse de rotation réelle à partir des signaux détectés.

6. Dispositif d'entrainement selon la revendication 5, **caractérisé en ce que** le transmetteur de vitesse de rotation (63) porte un ou plusieurs aimants (64) sur sa circonférence, faisant office de contacteurs, et ledit capteur (65) détecte les champs magnétiques venant des aimants (64) et fournit des signaux correspondants audit moyen de commande.

7. Dispositif d'entrainement selon l'une quelconque des revendications 1 à 6, **caractérisé en ce que** ledit moyen d'entrainement (2) comprend un couplage (32) pour raccorder un outil de pressage (3) servant à presser des pièces à travailler, et **en ce que** ledit moteur hydraulique (19) est couplé à un moyen actionneur (28) pour actionner ledit outil de pressage (3).

8. Dispositif d'entrainement selon l'une quelconque des revendications 1 à 7, **caractérisé en ce que** ledit moteur hydraulique (19) comprend un moyen de rappel (27) retournant ledit moteur hydraulique (19) à son position initiale après l'ouverture de la soupape de surpression (47) et, par cela, convoie de liquide hydraulique du moteur hydraulique (19) dans ledit réservoir hydraulique (14).

9. Appareil de pressage comprenant un dispositif d'entrainement (2) et un outil de pressage (3) pour presser des pièces de travail, ledit outil étant couplé audit moyen d'entrainement (2), **caractérisé en ce que** ledit moyen d'entrainement (2) est réalisé selon l'une quelconque des revendications 1-8.

10. Procédé pour commander un dispositif d'entrainement guidé manuellement pour un appareil de pressage (1), dans lequel
pour exécuter une opération de pressage, une pompe hydraulique (7) est entrainée par un moteur d'entrainement (4) par l'intermédiaire d'un système hydraulique comprenant un moteur hydraulique (19), et
une soupape de surpression (47) est ouverte lorsqu'une certaine pression de déclenchement est atteinte dans le moteur hydraulique (19),
**caractérisé en ce qu'**
une vitesse de rotation réelle dudit moteur d'entrainement (4) est détectée par un capteur de valeur réelle, et
ledit moteur d'entrainement (4) est désactivé, si une augmentation de la vitesse de rotation détectée est déterminée après l'ouverture de ladite soupape de surpression (47).

11. Procédé pour commander un dispositif d'entrainement guidé manuellement pour un appareil de pressage (1) selon la revendication 10, dans lequel la vitesse de rotation réelle détectée après l'ouverture de ladite soupape de surpression (47) est comparée dans un moyen d'évaluation à une plage de vitesses de rotation de consigne stockée.

12. Procédé pour commander un dispositif d'entrainement guidé manuellement pour un appareil de pressage (1) selon la revendication 11, dans lequel un moyen de signalisation est utilisé pour indiquer si la vitesse de rotation réelle se situe dans la plage de vitesses de rotation de consigne stockée.

13. Procédé pour commander un dispositif d'entrainement guidé manuellement pour un appareil de pressage (1) selon les revendications 11 ou 12, dans lequel la vitesse de rotation à vide est détectée avant le commencement d'une opération de pressage et la plage de vitesses de rotation en charge de consigne est fixée en fonction de la vitesse de rotation à vide mesurée.
